# EUROPÄISCHE PATENTSCHRIFT

(11) **EP 0 087 562 B1**
(45) Veröffentlichungstag und Bekanntmachung des Hinweises auf die Patenterteilung: **02.04.1986**
(21) Anmeldenummer: 83100342.1
(22) Anmeldetag: 17.01.1983
(51) Int. Cl.: B65D 47/26, A47K 5/12

(54) **Spender zur Abgabe flüssiger, pastöser oder staubförmiger Füllgüter**
Dispenser for fluid, viscous or powdered products
Distributeur pour produits liquides, pâteux ou en poudre

(30) Priorität: 27.02.1982 DE 3207196
(43) Veröffentlichungstag der Anmeldung: 07.09.1983
(73) Patentinhaber: Callahan, George Edgar, D-40479 Düsseldorf (DE)
(72) Erfinder: Callahan, George Edgar, D-40479 Düsseldorf (DE)
(74) Vertreter: Wenger, René

## Beschreibung

Die Erfindung bezieht sich auf einen Spender zur Abgabe flüssiger, pastöser oder staubförmiger Füllgüter gemäss dem Oberbegriff von Patentanspruch 1. Ein derartiger Spender ist in der FR-A-2 467 148 beschrieben.

An derartige Spender werden verschiedene Anforderungen gestellt. Aus der Sicht des Herstellers muss er einfach und preiswert herzustellen sein, wobei nur ein geringer Aufwand zum Zusammensetzen der Einzelteile und zum Abfüllen wünschenswert ist. Das Füllgut darf während dem Transport und während der Lagerung weder seinen Feuchtigkeitsgehalt verändern noch in irgendeiner Weise verschmutzt werden oder aus dem Behälter ausfliessen. Für den Konsumenten steht die einfache Handhabung im Vordergrund. Insbesondere sollte die Entnahme des Füllgutes mit nur einer Hand möglich sein, ohne dass mit Schraubdeckeln oder losen Kappen hantiert werden muss, Trotzdem soll das Verstopfen der Verschlussöffnung infolge der Austrocknung darin befindlicher Inhaltsreste ausgeschlossen sein.

Durch die DE-C-861 666 ist bereits ein Tubenverschluss bekannt geworden, bei dem eine Verschlusskappe aus Kunststoffmaterial rotationssymmetrisch auf den Tubenhals aufgeschnappt ist. Verschlusskappe und Tubenhals haben je eine Öffnung, welche in einer deckungsgleichen Position die Entnahme des Tubeninhalts ermöglichen. Der Nachteil eines derartigen Verschlusses besteht darin, dass das elastische Verschlussteil auf der Aussenseite angeordnet ist, so dass in Schliessstellung die innere Öffnung von einer äusseren elastischen Wandung verschlossen wird. Beim Auftreten eines Innendruckes, z.B. bei einem unbeabsichtigten Zusammenpressen des Behälters, wird die Dichtpressung aufgehoben, die elastische Wandpartie nach aussen gewölbt und der Behälterinhalt dringt zwischen die Dichtflächen nach aussen.

Um eine hinreichende Dichtigkeit zu gewährleisten, muss deshalb die Initial-Dichtpressung gross sein, weshalb der Verschluss schwergängig ist. Auch können eintrocknende Inhaltsreste die äussere Verschlussöffnung verstopfen. Beim Gebrauch wird die äussere Verschlussöffnung schnell verschmutzen.

Eine ähnliche Lösung wie die DE-C-861 666 schlägt die FR-A-1 174 882 vor. Im Gegensatz zur erstgenannten Publikation ist hier jedoch das Kernelement relativ zum Behälter verschwenkbar angeordnet und in das Mantelelement eingepresst. Auch hier ist jedoch eines der beiden Verschlusssteile Bestandteil der Behältermündung. Dadurch sind der Materialwahl für den Behälter von vorneherein Grenzen gesetzt. Ausserdem wird die Behälterherstellung dadurch kompliziert, dass an der Mündung eine seitliche Öffnung vorgesehen werden muss.

Beim Spender gemäss der FR-A-2 467 148 sind zwar Kernelement und Mantelelement als von der Behältermündung unabhängige Bauteile ausgebildet. Die Mittelachse der beiden Verschlussteile liegt jedoch quer zur Mittelachse der Behältermündung und das Kernelement durchdringt die Wand der Behältermündung. Auf diese Weise muss auch hier eine Öffnung in der Behältermündung vorgesehen werden, was die Herstellung des Behälters kompliziert. Auch das Mantelelement, das im übrigen gleichzeitig als Stopfen für die Behältermündung ausgebildet ist, bildet ein schwierig herzustellendes Bauteil. Infolge der seitlichen Durchdringung der Verschlusselemente durch die Behältermündung ergeben sich Dichtflächen um zwei veschiedene Achsen, so dass die Erhöhung der Initialdichtpressung um eine Achse möglicherweise zu einer Verschlechterung der Dichtwirkung um die andere Achse führt. Schliesslich ist ein Betätigungshebel zwar vorhanden, doch so ungünstig angeordnet, dass die Einhandbetätigung eigentlich unmöglich ist.

Es ist daher Aufgabe der Erfindung, einen Spender der eingangs genannten Art zu schaffen, der einen zuverlässigen und dichten Verschluss aufweist, welcher dennoch leichtgängig und mit einer Hand zu betätigen ist. Der Spender soll entweder in einer ortsfesten Haltevorrichtung oder freihändig betätigt werden können, ohne dass die Verschlussfunktion in irgendeiner Weise beeinträchtigt wird. Diese Aufgabe wird erfindungsgemäss durch einen Spender gelöst, der die Merkmale im Kennzeichen von Anspruch 1 aufweist.

Die Dichtpressung wird dadurch bewirkt, dass die Wandung des elastischen Verschlussteils unter Vorspannung am starren Verschlussteil anliegt und von einem allfälligen Überdruck im Behälterinneren unmittelbar beaufschlagt wird. Ersichtlicherweise erfolgt so bei geschlossenem Verschluss eine Abdichtung der Öffnung im Kernelement, welche beim Auftreten eines Innendrucks noch verstärkt wird. Das relativ elastische Material kann z.B. ein Kunststoff sein, der aufgrund seines relativ kleinen Schubmoduls und seines inneren Rückstellbestrebens begrenzt gummielastisch verformbar ist, während das starre Material ein Kunststoff mit relativ grossem Schubmodul sein kann. Deshalb kann die Initialdichtpressung gering sein und der Verschluss entsprechend leichtgängig. Die Behältermündung ist nicht unmittelbar Bestandteil des Verschlusses, so dass der Behälter einfach herzustellen ist und bei der Materialwahl keine besondere Rücksicht auf die Funktion des Verschlusses genommen werden muss. Durch die gleichachsige Anordnung der Verschlusselemente mit der Achse der Behältermündung entstehen Abdichtungsprobleme nur rotationssymmetrisch um eine einzige Achse.

Eine besonders optimale Dichtwirkung kann erzielt werden, wenn das Mantelelement und das Kernelement wenigstens zwei Paar Öffnungen aufweisen, die in der gleichen Relativlage deckungsgleich sind, wobei eine Öffnung im Mantelelement im oberen Bereich in eine fest mit dem Mantelelement verbundene Ausgiesstülle mündet. Ersichtlicherweise entsteht so eine doppelte Abdichtung gegenüber dem Behälterinneren. Dies ist besonders vorteilhaft bei sehr dünnflüssigen Füllgütern oder bei solchen, welche leicht verdunstende Stoffe enthalten.

Im Laufe des Gebrauchs kann die Ausgiesstülle verschmutzen oder Inhaltsreste können innerhalb der Ausgiesstülle eintrocknen, was bisher z.B. durch Verwendung einer aufsteckbaren losen Kappe verhindert wurde. Um auch in diesem Fall die Einhandbetätigung des erfindungsgemässen Spenders zu gewährleisten, wird das Kernelement mit einer den Verschluss umgebenden Abdeckung verbunden, welche zusammen mit dem Kernelement verschwenkbar ist und mit der in Schliessstellung die Öffnung der Ausgiesstülle abdeckbar ist. Dadurch wird verhindert, dass Füllgut, welches sich im Innern der Verschlussteile oder der Ausgiesstülle befindet, austrocknen kann. Dies ist insbesondere bei pastösen Füllgütern von Bedeutung.

Grundsätzlich können die beschriebenen Spender auf herkömmliche Weise abgefüllt und verschlossen werden, doch wäre die Verschluss-Befestigung in vielen Fällen entweder aufwendig und teuer, oder im Hinblick auf das Transportrisiko unsicher.

Deshalb ist es eine weitere Aufgabe der Erfindung, einen Spender der eingangs genannten Art zu schaffen, dessen Verschluss-Befestigung einfach und sicher ist, und die auch wenig Material erfordert und wenig Raum einnimmt. Zum Befestigen von Verschlüssen an Behältern sind vor allem zwei Lösungen bekannt und gebräuchlich. So kann ein Teil des Verschlusses ein Innengewinde aufweisen, welches auf ein Aussengewinde am Flaschenhals aufgeschraubt wird, oder der Verschluss kann auch mit einer Art Überwurfmutter dichtend auf die Behältermündung gepresst werden. Eine weitere gebräuchliche Methode besteht darin, dass der Verschluss eine Hülse aufweist, welche aussen über den Behälterhals gestülpt wird und dort mit Hilfe einer Ringnut und eines Ringwulstes eingerastet wird.

Diese Anordnungen benötigen jedoch relativ grosse und komplizierte Teile, was den Gesamtdurchmesser der Verschlussanordnung vergrössert und deren Kosten erhöht. Sie sind deshalb gebräuchlich, weil nur auf der Aussenseite des Behälterhalses hinreichend tiefe Sicherungselemente, wie Gewinde, Wulste und Nuten, auf wirtschaftliche Weise angeformt werden können. Auf der Innenseite des Behälterhalses können derartige Elemente nur eine begrenzte Tiefe haben, da sonst Probleme beim Entformen des Behälters während des Herstellungsprozesses entstehen. Deshalb ist eine herkömmliche Befestigung im Innern des Behälterhalses nicht hinreichend sicher gegen Innendruck.

Eine dichte und sichere Befestigung des Verschlusses innerhalb der Behältermündung wird durch eine Konstruktion erreicht, welche die Merkmale von Anspruch 9 aufweist.

Eine stabile, aber lösbare Abstützung des Mantelelements durch das Kernelement ergibt sich, wenn die gegen die Behältermündung gelegenen Begren- .zungsflächen der Ringnut am Mantelelement und der Stützschulter am Kernelement gegeneinander anliegen und im wesentlichen die Form eines zur Behältermündung sich verjüngenden kegelförmigen Ringes haben. Solange die Ringflächen aneinander anliegen, lässt sich der Ringwulst auf der Aussenseite des Mantelelements nicht zusammenpressen, so dass er fest in der Ringnut des Behälterhalses sitzt. Als vorteilhaft hat es sich erwiesen, wenn der kegelförmige Ring der Begrenzungsflächen, bezogen auf die Mittelachse, einen Winkel aufweist, der grösser als 10° und kleiner als 40° ist.

Ein leichtes Einpressen des Verschlusses in den Behälterhals lässt sich dadurch erreichen; dass die Stützschulter am Kernelement in der Ringnut am Mantelelement axial verschiebbar ist, und dass der grösste Aussendurchmesser der Stützschulter kleiner ist als der grösste Innendurchmesser der Ringnut.

Ersichtlicherweise kann dadurch das Mantelelement im Bereich seines Ringwulstes zusammengepresst werden, sobald das Kernelement mit der Stützschulter infolge des Einpressdrucks axial nach innen geschoben wird und sich die kegelförmigen Begrenzungsflächen trennen. Hingegen wird beim Auftreten eines Innendrucks die Stützschulter axial nach aussen gedrückt und der Anpressdruck der kegeligen Begrenzungsflächen erhöht, so dass der Ringwulst des Mantelelements noch fester in die Ringnut des Behälters eingepresst wird. Da das Mantelelement relativ elastisch ist, sind die Dichteigenschaften optimal.

Um zu bewirken, dass der erforderliche Durck zum Herauspressen des Verschlusses möglichst gross ist, ist es bei flexiblen Behältern vorteilhaft, wenn die Wandstärke des Mantelelements zwischen seinem Ringwulst und seiner Ringnut grösser ist als die Radiusdifferenz zwischen dem grössten Aussendurchmesser der Stützschulter am Kernelement und dem kleinsten Innendurchmesser der Behältermündung, womit eine durch den Innendruck verursachte, elastische Aufweitung der Behältermündung von vornherein berücksichtigt wird.

Verschiedene Ausführungsbeispiele der Erfindung sind in den Zeichnungen dargestellt und werden nachstehend genauer beschrieben. Es zeigen:
Fig. 1 einen Querschnitt durch den Verschluss eines Spenders,
Fig. 2 zwei Querschnitte durch die Wandhalterung für den Spender gemäss Fig. 1,
Fig. 3 eine Ansicht des Spenders gemäss Fig. 1,
Fig. 4 und 5 abgewandelte Ausführungsbeispiele mit parallel zur Behälterachse verlaufender Ausgiesstülle,
Fig. 6 einen Spenderverschluss mit fest mit dem Mantelelement verbundener Ausgiesstülle und mit einer Abdeckung der Ausgiesstülle,
Fig. 7 einen Verschluss gemäss Fig. 6 in SchliessStellung,
Fig. 8 einen Verschluss gemäss Fig. 6 in Öffnungsstellung,
Fig. 9 ein abgewandeltes Ausführungsbeispiel mit feststehender Ausgiesstülle, jedoch ohne Abdeckung,
Fig. 10 einen Teilquerschnitt durch einen Spenderverschluss mit verbesserter Befestigungsvorrichtung,
Fig. 11a und 11b das Einpressen eines vereinfachten Verschlusses mit Befestigungsvorrichtung, und
Fig. 12a und 12b den eingepressten Verschluss gemäss Fig. 11 beim Auftreten eines Innendruckes.

Wie in den Figuren 1 bis 3 dargestellt, besteht der Spender 1 im wesentlichen aus einem Behälter 2 und aus einem Verschluss 3. In den meisten Fällen wird der Behälterkörper aus einem flexiblen Kunststoffmaterial gefertigt sein, so dass der Inhalt durch Zusammenpressen des Behälters entnommen werden kann. Es ist aber auch denkbar, den Behälter aus anderen Materialien zu fertigen oder zusätzliche Entnahmevorrichtungen wie z.B. Presskolben oder Treibgas zu verwenden.

Der Verschluss besteht im wesentlichen aus einem fest mit dem Behälter verbundenen Mantelelement 5 und aus einem verschwenkbaren Kernelement 6. Die beiden Verschlussteile sind als rotationssymmetrische, etwa zylindrische Manschetten ausgebildet und drehen sich um die gemeinsame Drehachse 17. Quer zur Drehachse 17 sind Öffnungen 7 und 8 in den Verschlussteilen angeordnet, wobei die feststehende Öffnung 7 durch Wegdrehen der verschwenkbaren Öffnung 8 verschliessbar ist. In den Verschlussteilen können je nach den Gegebenheiten mehrere Paare von Öffnungen 7 und 8 vorgesehen sein. Das verschwenkbare Kernelement 6 mündet in eine Ausgiesstülle 9, welche die Entnahme des Behälterinhalts erleichtert. Zur Entnahme werden die beiden Verschlussteile 5, so lange relativ zueinander verdreht, bis die verschwenkbare Öffnung 8 mit der festen Öffnung 7 übereinstimmt. Dann werden die Wandungen des Behälters zusammengepresst, so dass im Innern des Behälters ein Druck auf den Inhalt ausgeübt wird. Der Inhalt gelangt über die beiden Öffnungen 7, 8 zuerst in einen Kernhohlraum 18 und dort in die Ausgiesstülle 9.

Das Mantelelement 5 ist aus einem relativ elastischen Material gefertigt. Dagegen ist das verschwenkbare Kernelement 6 aus einem relativ starren Material, so dass sich das feststehende Mantelelement 5 beim Auftreten eines Innendrucks an das verschwenkbare Kernelement 6 anpresst. Dadurch wird bei verschlossenem Verschluss eine besonders sichere Abdichtung erzielt.

Die Ausgiesstülle 9 ist in eine Aussenkappe 19 integriert, welche wiederum aus einem anderen Material als das verschwenkbare Kernelement 6 bestehen kann. Die einzelnen Bauteile können auf einfachste Weise zusammengesteckt werden, was die Montage des Verschlusses wesentlich erleichtert.

Der Spender 1 kann mit dem Verschluss nach unten in eine Wandhalterung 4 eingesteckt werden. Die Wandhalterung 4 ist mit einer Haltevorrichtung 10 versehen, welche den Verschluss 3 formschlüssig aufnimmt. Eine Aussparung 11 nimmt die Ausgiesstülle 9 auf und hält diese gleichzeitig fest. Auf diese Weise kann die Aussenkappe 19 eine zylindrische Konfiguration aufweisen, ohne dass ein Verdrehen des Verschlusses in der Haltevorrichtung 10 möglich ist. Zur Entnahme des Behälterinhalts bei in die Wandhalterung eingesetztem Spender muss ersichtlicherweise nur der Behälter 2 um seine eigene Achse gedreht werden, bis die beiden Öffnungen 7 und 8. übereinstimmen. Dadurch ist eine besonders einfache Bedienung gewährleistet, da sowohl die Drehbewegung als auch das Zusammenpressen des Behälters mit nur einer Hand ausgeführt werden können.

Im vorliegenden Ausführungsbeispiel ist die Aussenkappe 19 jedoch mit einer Griffmulde 12 versehen, so dass der Verschluss auch ausserhalb der Wandhalterung bedient werden kann. Die Griffmulde 12 liegt formschlüssig an einem korrespondierenden Vorsprung 20 in der Haltevorrichtung.

Die Wandhalterung 4 kann auf verschiedene Weise an einer Rückwand befestigt werden. Sie kann beispielsweise geschraubt oder geklebt werden oder mit Hilfe einer Saugglocke an der Wand befestigt werden. Anstelle der Wandhalterung kann auch eine beliebige andere ortsfeste Haltevorrichtung vorgesehen werden, welche auch auf einer horizontalen Fläche, wie z.B. auf einem Tisch oder auf einem Lavabo befestigbar ist. Es ist sogar denkbar, dass das relativ zum Behälter verschwenkbare Verschlussteil, beispielsweise die Aussenkappe 19 beim Ausführungsbeispiel gemäss Fig. 1, ein Befestigungselement aufweist, mit dem der Behälter ortsfest fixiert werden kann und welches die Haltevorrichtung ersetzt. Als derartiges Befestigungselement könnte beispielsweise ein Saugnapf oder eine Schraube dienen. Es ist auch denkbar, dass das relativ zum Behälter verschwenkbare Verschlussteil eine selbstklebende Fläche aufweist, mit der der Behälter auf einer geeigneten Unterlage fixiert werden kann.

Die Figuren 4 und 5 zeigen zwei Ausführungsbeispiele, welche ebenfalls alle Merkmale des erfindungsgemässen Spenders aufweisen, bei denen jedoch nicht nur die Drehachse 17 der Verschlussteile, sondern auch die Ausgiesstülle 9 etwa parallel zur Behälterlängsachse verlaufen. Beim Ausführungsbeispiel gemäss Fig. 4 ist die Ebene der Öffnungen 7 und 8 nicht parallel, sondern etwa senkrecht zur Drehachse 17 angeordnet. Eine Griffleiste 13 erleichtert auch hier die Bedienung des Verschlusses und kann zudem zum Festhalten in einer ortsfesten Haltevorrichtung dienen. Die Öffnungen 7 und 8 sind auf einem gemeinsamen Durchmesser exzentrisch angeordnet. Das verschwenkbare Kernelement 6 wird so lange verdreht, bis die beiden Öffnungen übereinstimmen. Bei geschlossenem Verschluss wird das feststehende Mantelelement 5 aus elastischem Material membranartig auf die Öffnung 8 gepresst. Das Ausführungsbeispiel gemäss Fig. 5 hat einen ähnlichen Verschluss wie z.B. in Fig. 1 dargestellt. Lediglich die Ausgiesstülle ist als unmittelbare Verlängerung des Kernelements ausgebildet.

Figuren 6 bis 8 zeigen ein Ausführungsbeispiel, bei dem die Ausgiesstülle 9 fest mit dem Mantelelement 5 verbunden ist. Der Verschluss hat zwei Öffnungspaare 7, 8 bzw. 7' und 8', so dass der Kernhohlraum 18 zweifach abgedichtet ist. Das verschwenkbare Kernelement 6 ist in eine Abdeckung 14 integriert, mit der die Ausgiesstülle 9 ganz abgedeckt werden kann.

Die Abdeckung 14 hat eine nach innen weisende Mulde 23, deren Wandung mit einem Schlitz 22 versehen ist, der in der Ebene der Ausgiesstülle 9 verläuft. Der Innendurchmesser der Abdeckung 14 ist derart dimensioniert, dass bei abgedeckter Ausgiesstülle die Öffnung 15 der Ausgiesstülle durch die Abdeckung 14 verschlossen wird. Auf diese Weise wird ein Austrocknen oder Verschmutzen des in der Ausgiesstülle befindlichen Füllgutes verhindert.

Die Befestigung in der Wandhalterung 4 ist bei dieser Version grundsätzlich gleich wie bei den übrigen Ausführungsbeispielen. Zur Betätigung ausserhalb des Wandhalters ist die Abdeckung 14 mit wenigstens einer Griffmulde 12 versehen.

Da beim Ausführungsbeispiel gemäss Fig. 6 die einander berührenden Dichtflächen etwa konisch ausgebildet sind, ohne dass wie z.B. bei Fig. 1 ein Abschlusswulst das verschwenkbare Kernelement festhält, muss eine Sicherung für das verschwenkbare Kernelement vorgesehen sein. Diese Sicherung erfolgt zweckmässig dadurch, dass zur Dichtpressung der einander berührenden Dichtflächen ineinandergreifende, quer zur Drehachse verlaufende Halterippen 24 vorgesehen sind. Diese Halterippen verhindern, dass sich das verschwenkbare Kernelement 6 axial verschieben kann, ohne dass dabei das Verschwenken beeinträchtigt wird. Da das feststehende Mantelelement 5 aus einem elastischen Material gefertigt ist, kann das verschwenkbare Kernelement aus starrem Material in das Mantelelement eingepresst werden, so dass die Halterippen ineinander einrasten. Dadurch wird auch die Montage des Verschlusses wesentlich vereinfacht.

Fig. 7 zeigt den Spenderverschluss mit eingeschwenkter Ausgiesstülle 9. Durch Drehen des Behälters um die eigene Achse wird die Ausgiesstülle 9 aus dem Schlitz 22 ausgeschwenkt und freigegeben, wie in Fig. 8 dargestellt. In dieser Position sind auch die Öffnungen 7, 8 bzw. 7', 8' deckungsgleich, so dass das Füllgut entnommen werden kann.

Fig. 9 zeigt ein weiteres Ausführungsbeispiel, bei dem die Ausgiesstülle 9 fest mit dem Mantelelement 5 verbunden ist. Die Ausgiesstülle ist jedoch nicht mit einer Abdeckung versehen wie beim Ausführungsbeispiel gemäss Fig. 6. Anstelle einer Griffmulde ist das verschwenkbare Kernelement 6 mit einer Griffleiste 13 versehen, welche auch ein Fixieren des verschwenkbaren Kernelements 6 in einer Haltevorrichtung ermöglichen würde. Da sich die Ausgiesstülle 9 beim Verdrehen des Behälters mitbewegt, müsste die Haltevorrichtung entsprechend gestaltet sein.

Fig. 10 zeigt einen Detailschnitt eines Spenders mit einer ähnlichen Anordnung wie derjenige in Fig. 6. Bei Fig. 6, wie übrigens auch bei den Figuren 1, 4, 5 und 9, ist eine eigentliche Befestigung des Verschlusses im Behälterhals der Einfachheit halber nicht im Detail dargestellt. In Tat und Wahrheit muss der Verschluss natürlich im Behälterhals mechanisch gesichert werden, es sei denn, der Verschluss werde mit der Behältermündung verschweisst oder verklebt. Eine derartige mechanische Sicherung ist in Fig. 10 dargestellt. Der Behälterhals mit Behältermündung 29 hat auf seiner Innenseite eine Ringnut 28. Die Ringnut 28 ist im wesentlichen etwa zylindrisch ausgebildet und hat am äusseren Ende eine abgeschrägte oder gerundete Übergangsfläche. Diese Übergangsfläche ermöglicht das Entformen des Behälters bei der Herstellung. Das zylindrische Mantelelement 26, welches aus relativ elastischem Material gefertigt ist, weist auf seiner Aussenseite einen Ringwulst 27 auf, der in die Ringnut 28 einrastbar ist. Auf der gleichen Ebene wie der Ringwulst 27 ist auf der Innenseite des Mantelelements 26 eine Ringnut 30 vorgesehen. In diese Ringnut 30 greift eine Stützschulter 31, welche auf der Aussenseite des aus relativ starrem Material gefertigten, hohlzylindrischen Kernelements 25 angeordnet ist.

Die zur Behältermündung hin liegenden Begrenzungsflächen von Stützschulter 31 und Ringnut 30 haben etwa die Form eines sich zur Behältermündung hin verjüngenden kegelförmigen Ringes 32. Der Neigungswinkel a dieses kegelförmigen Ringes, bezogen auf die Behälterachse, beträgt zwischen 10° und 40°.

Die Passung zwischen Kernelement und Mantelelement ist mit den Hohlräumen 33 so gestaltet, dass das Kernelement 25 im Mantelelement 26 axial verschiebbar ist. Diese Verschiebbarkeit spielt beim Einpressen des Verschlusses (wobei der Einpressdruck über Abdeckung 14 auf Kernelement 25 wirksam wird) eine besondere Rolle, wie nachstehend noch aufgezeigt wird. Der grösste Aussendurchmesser A der Stützschulter 31 ist ausserdem kleiner als der grösste Innendurchmesser B der Ringnut 30. Auf diese Weise kann der Durchmesser des Ringwulstes 27 um das Mass B-A sich elastisch verkleinern, sobald die kegelförmigen Ringflächen 32 bei einer axialen Verschiebung des Kernelements 25 ausser Eingriff kommen.

Schliesslich ist bei flexiblen Behältern die Wanddicke C des Mantelelements in der Ebene des Ringwulstes 27, bzw. der Ringnut 30 derart dimensioniert, dass sie grösser ist als die Radiusdifferenz D zwischen der Stützschulter 31 und der Behältermündung 29. Dadurch wird die Behältermündung 29 beim Einpressen des Verschlusses elastisch gedehnt, während gleichzeitig der Durchmesser des Ringwulstes 27 sich elastisch verkleinert. Halterippen 24 sichern das verschwenkbare Kernelement 25 und bewirken eine Initialdichtpressung der Dichtflächen im Bereich der Öffnungen 7, 8.

Die Funktionsweise der Befestigungsvorrichtung bei flexiblen Flaschen wird nachstehend anhand der Figuren 11 und 12 erläutert. Die einzelnen Teile des Verschlusses sind stark vereinfacht und ohne Öffnungen oder Ausgiesstüllen dargestellt. Fig. 11a zeigt den Verschluss, bestehend aus dem Mantelelement 26, in welches das Kernelement 25 eingeschoben ist. Das Mantelelement 26 steht mit seinem Ringwulst 27 an der Behältermündung 29 an. Eine Verformung oder Verschiebung der einzelnen Teile ist jedoch noch nicht eingetreten.

Zum Einpressen des Verschlusses wird ein Einpressdruck in Pfeilrichtung Z ausschliesslich auf das Kernelement 25 ausgeübt, wie dies in Fig. 11b dargestellt ist. Dabei wird das Mantelelement 26 axial elastisch gedehnt und die Stützschulter 31 relativ zur Ringnut 30 axial nach innen geschoben, so dass sich die kegelförmigen Ringflächen 32 voneinander trennen. Durch das Wegfallen der Abstützung an der Stützschulter 31 kann der Ringwulst 27 im Durchmesser elastisch verkleinert werden. Gleichzeitig wird die Behältermündung 29 um das Mass E elastisch aufgeweitet, so dass der Ringwulst 27 in die Ringnut 28 im Behälterhals einrasten kann. Diese Stellung ist in Fig. 12a dargestellt.

Fig. 12b zeigt die Situation beim Auftreten eines Innendruckes, wobei der Verschluss nach aussen gedrückt und die Behältermündung 29 elastisch aufgeweitet wird. Der Innendruck bewirkt eine elastische Verkürzung des Mantelelements 26 und, über das starre Kernelement 25, eine erhöhte Dichtpressung der Flächen 32. Selbst dann, wenn die Behältermündung 29 infolge des Innendrucks wiederum um das Mass E sich elastisch aufweitet, kann das Mantelelement 26 nicht herausgleiten, da die Stützschulter 31 die Verkleinerung des Ringwulstes 27 verhindert und sogar bestrebt ist, den Durchmesser des Ringwulstes 27 zu vergrössern.

Der Verschluss wird erst dann herausgepresst, wenn die Behältermündung 29 über den elastischen Bereich hinaus gedehnt wird, wozu eine weitaus grössere Kraft erforderlich wäre. Infolge des zunehmenden Anpressdrucks zwischen Kernelement, Mantelelement und Behältermündung bleibt die Dichtigkeit der Befestigung erhalten.

Offensichtlich werden sich die relativen Masse von Kernelement, Mantelelement und Behälter und deren formschlüssigen Passungen sowohl nach dem Durchmesser der Behältermündung als auch nach den Schubmoduln der verwendeten Materialien richten.

In der Praxis wurden besonders gute Resultate erzielt, wenn als Material für das Kernelement ein Styrol-Acrylnitril-Copolymerisat mit einem Schubmodul von ca. 1000 N/mm2 bei 20°C verwendet wird. Für das Mantelelement kann ein Äthylen-Vinylacetat-Copolymerisat mit einem Schubmodul von ca. 40 N/mm2 bei 20°C verwendet werden.

Vorteilhafterweise wird das Schubmodul bei 20°C für das Mantelelement kleiner als 100 N/mm2 und dasjenige des Kernelements grösser als 300 N/mm2 gewählt.

## Patentansprüche

1. Spender (1) zur Abgabe flüssiger, pastöser oder staubförmiger Füllgüter, bestehend aus einem vorzugsweise flexiblen Behälter (2) mit einem an der Behältermündung (19) angeordneten Verschluss (3), der zwei formschlüssig ineinander greifende Verschlussteile mit auf einer gemeinsamen Drehachse relativ zueinander rotationssymmetrisch verschwenkbaren Dichtflächen aufweist, wobei das eine Verschlussteil ein fest mit der Behältermündung verbundenes Mantelelement (5) und das andere Verschlussteil ein als Hohlkörper ausgebildetes Kernelement (6) ist, welches verschwenkbar im Mantelelement gelagert ist und eine Griffvorrichtung zum Verschwenken aufweist, und wobei beide Verschiussteile mit Öffnungen (7, 8) in den Dichtflächen versehen sind, welche in einer Relativlage zur Freigabe des Behälterinhalts deckungsgleich sind und welche durch Verschwenken der Verschlussteile verschliessbar sind, dadurch gekennzeichnet, dass die Achse (17) der Verschlussteile deckungsgleich mit der Achse der Behältermündung (29) verläuft, wobei das Mantelelement (5) sich in einem dem Behälterinneren abgewandten äusseren Bereich dichtend an die Innenwand der Behältermündung anlegt und in einem inneren Bereich, an dem wenigstens eine Öffnung (7) angeordnet ist, gegen das Behälterinnere ragt, und dass das Mantelelement (5) aus einem relativ elastischen Material und das Kernelement (6) aus einem relativen starren Material gefertigt ist, wobei im inneren Bereich der Öffnungen (7, 8) das Mantelelement unter Vorspannung am Kernelement anliegt.

2. Spender nach Anspruch 1, dadurch gekennzeichnet, dass die Verschlussteile wenigstens an den einander berührenden Dichtflächen etwa zylindrisch ausgebildet sind.

3. Spender nach Anspruch 1, dadurch gekennzeichnet, dass die Verschlussteile an den einander berührenden Dichtflächen etwa konisch und/oder gewölbt ausgebildet sind.

4. Spender nach Anspruch 2 oder 3, dadurch gekennzeichnet, dass neben den einander berührenden Dichtflächen die Verschlussteile mit ineinander greifenden, quer zur Drehachse verlaufenden Halterippen (24) versehen sind.

5. Spender nach einem der Ansprüche 1 bis 4, dadurch gekennzeichnet, dass das Kernelement eine Ausgiesstülle (9) aufweist.

6. Spender nach einem der Ansprüche 1 bis 4, dadurch gekennzeichnet, dass das Mantelelement (5) und das Kernelement (6) wenigstens zwei Paar Öffnungen (7, 8 bzw. 7', 8') aufweist, die in der gleichen Realtivlage deckungsgleich sind, wobei die dem Behälteräusseren zugewandte Öffnung (7') im Mantelelement (5) in eine fest mit dem Mantelelement (5) verbundene Ausgiesstülle (9) mündet.

7. Spender nach Anspruch 6, dadurch gekennzeichnet, dass das Kernelement mit einer die Behältermündung umgebenden Abdeckung (14) verbunden ist, welche mit dem Kernelement relativ zur feststehenden Ausgiessfülle verschwenkbar ist und mit der in Schliessstellung die Öffnung (15) der Ausgiesstülle abdeckbar ist.

8. Spender nach einem der Ansprüche 5 bis 7, dadurch gekennzeichnet, dass er eine ortsfeste Haltevorrichtung (10) aufweist, welche das relativ zum Behälter verschwenkbare Verschlussteil derart erfasst, dass der Verschluss durch Verschwenken des Behälters um die Drehachse der Verschlussteile öffenbar ist.

9. Spender nach einem der Ansprüche 1 bis 8, dadurch gekennzeichnet, dass das Mantelelement (26) an der Aussenwand einen Ringwulst (27) aufweist, der in eine korrespondierende Ringnut (28) auf der Innenseite der Behältermündung (29) einpressbar ist, und dessen Innenwand etwa in der Ebene des Ringwulstes eine Ringnut (30) aufweist, und dass das Kernelement (25) an der Aussenwand eine wenigstens teilweise umlaufende Stützschulter (31) aufweist, die in die Ringnut (30) des Mantelelements (26) eingerastet ist.

10. Spender nach Anspruch 9, dadurch gekennzeichnet, dass die zur Behältermündung hin gelegenen Begrenzungsflächen der Ringnut (30) am Mantelelement (5) und der Stützschulter (31) am Kernelement (6) gegeneinander liegen und im wesentlichen die Form eines zur Behältermündung sich verjüngenden kegelförmigen Ringes (32) haben.

11. Spender nach Anspruch 10, dadurch gekennzeichnet, dass der Neigungswinkel (a) der kegelförmigen Begrenzungsflächen, bezogen auf die Mittelachse, grösser als 10° und kleiner als 40° ist.

12. Spender nach Anspruch 11, dadurch gekennzeichnet, dass die Stützschulter (31) am Kernelement (6) in der Ringnut (30) am Mantelelement (5) axial verschiebbar ist, und dass der grösste Aussendurchmesser der Stützschulter (31) kleiner ist als der grösste Innendurchmesser der Ringnut (30).

13. Spender nach Anspruch 12, dadurch gekennzeichnet, dass bei flexiblen Behältern die Wanddicke des Mantelelements (5) zwischen seinem Ringwulst und seiner Ringnut (30) grösser ist als die Radiusdifferenz zwischen dem grössten Aussendurchmesser der Stützschulter (31) am Kernelement (6) und dem kleinsten Innendurchmesser der Behältermündung.

14. Spender nach Anspruch 13, dadurch gekennzeichnet, dass das Kernelement (6) auf dem einen Ende mit den äusseren Verschlussteilen derart starr verbunden ist, dass es von einem von aussen einwirkenden Einpressdruck beaufschlagt wird, und mit dem anderen Ende an das Behälterinnere derart angrenzt, dass es unmittelbar oder mittelbar über das elastische Mantelelement (5) vom Innendruck beaufschlagt wird.

## Claims

1. A dispenser (1) for liquids, pastes or powders, consisting of a preferably flexible container (2) with a closure (3) at the mouth (19) of the container, said closure having two interlocking parts with concentric sealing surfaces which rotate relative to each other around their common axis, whereby the one closure part consists of a sleeve (5) affixed to the mouth of the container and the other consists of a hollow core (6) which is rotatable inside said sleeve, and is provided with a grip means, and whereby both parts have openings (7, 8) in said sealing surfaces, said openings being congruent in a given position thusdispens- ing the contents of the container, and said openings being sealable by turning said closure parts, wherein the axis (17) of said closure parts is congruent with the axis of said container mouth (29), whereby said sleeve (5) has an external section directed away from the inside of said container where it forms a contact seal with the inner wall of said container mouth and has an internal section which extends inside said container where it is provided with at least one openings (7), and that said sleeve (5) is made of relatively elastic material, and that said core (6) is made of relatively rigid material and that said internal section of said sleeve (5) is pressed by elastic tension against said core (6) in the area of said openings (7, 8).

2. A dispenser according to claim 1, wherein the adjacent sealing surfaces of said closure parts are approximately cylindrical in shape.

3. A dispenser according to claim 1, wherein the adjacent sealing surfaces of said closure parts are approximately conical and/or ellipsoidal in shape.

4. A dispenser according to claim 2 or 3, wherein near the adjacent sealing surfaces said closure parts are provided with interlocking ribs (24) perpendicular to the axis of rotation.

5. A dispenser according to one of claims 1 to 4, wherein said core is provided with a pouring spout (9).

6. A dispenser according to one of claims 1 to 4, wherein said sleeve (5) and said core (6) are provided with at least two pairs of openings (7, 8 and 7, 8') which are respectively congruent in one relative position, whereby that opening (7') in the sleeve (5) which is directed towards the outside of the container opens into a pouring spout (9) affixed to the sleeve (5).

7. A dispenser according to claim 6, wherein said core is connected to a cover (14) surrounding the mouth of said container, said cover being rotatable with said core relative to said pouring spout, and covering the opening (15) of said pouring spout when in the closed position.

8. A dispenser according to one of claims 5 to 7, wherein said dispenser has a stationary holder (10) which holds the closure part that is rotatable relative to said container in such a manner that the closure can be opened by turning said container around the axis of rotation of said closure parts.

9. A dispenser according to one of claims 1 to 8, wherein the sleeve (26) has on its outside wall a ring bead (27) which can be pressed into a corresponding ring groove (28) on the inside of the container mouth (29), and has on its inside wall, at approximately the level of said ring bead, a ring groove (30), and that the core (25) has on its outside wall an at least partially circumferential supporting shoulder (31) that fits inside the ring groove (30) of the sleeve (26).

10. A dispenser according to claim 9, wherein the surfaces of the ring groove (30) of the sleeve (5), and of the supporting shoulder (31) of the core (6) on that side nearest the container mouth, are adjacent, and essentially have the shape of a conical ring (32) tapering in the direction of the container mouth (29).

11. A dispenser according to claim 10, wherein said conical ring has a half-angle (a) which is not less than 10° and not greater than 40°.

12. A dispenser according to claim 11, wherein the supporting shoulder (31) on the core (6) can be displaced axially in the ring groove (30) on the sleeve (5), and wherein the largest external diameter of the supporting shoulder (31) is smaller than the largest internal diameter of the ring groove (30).

13. A dispenser according to claim 12, wherein with flexible containers the wall thickness of the sleeve (5) between its ring bead (27) and its ring groove (30) is greaterthan the difference in radius between the largest external diameter of the supporting shoulder (31) on the core (6) and the smallest internal diameter of the container mouth.

14. A dispenser according to claim 13, wherein the core (6) at one end is so rigidly connected to the external closure parts that external insertion pressure acts upon said core, and at the other end borders on the inside of said container in such a manner that internal pressure acts, either directly or indirectly by way of the elastic sleeve (5), upon said core.

## Revendications

1. Distributeur (1) de produits liquides, pâteux ou en poudre, se composant d'un réservoir (2) de préférence souple muni à sa bouche (19) d'un obturateur (3) comprenant deux parties d'obturateur mutuellement en prise par complémentarité de forme, ayant des surfaces d'étanchéité pivotantes de manière symétrique par rotation l'une par rapport à l'autre sur un axe de rotation commun, l'une des parties de l'obturateur étant une enveloppe (5) fixement reliée à la bouche du réservoir, et l'autre partie d'obturateur étant un élément central (6) formant corps creux, disposé de manière à pivoter à l'intérieur de l'enveloppe et comportant un dispositif de préhension pour le pivotement, les deux parties de l'obturateur étant pourvues d'ouvertures (7, 8) dans les surfaces d'étanchéité, lesquelles coïncident dans une position relative permettant de libérer le contenu, et sont obturables en faisant pivoter les parties d'obturateur, caractérisé en ce que l'axe (17) des parties de l'obturateur coïncide avec l'axe de la bouche (29) du réservoir, l'enveloppe (5) étant disposée dans une zone externe non tournée vers l'intérieur du réservoir de manière étanche au niveau de la paroi interne de la bouche du réservoir et faisant saillie dans une zone interne, qui comporte au moins une ouverture (7), contre l'intérieur du réservoir, et en ce que l'enveloppe (5) est réalisée avec un matériau relativement élastique, et l'élément central (6) avec un matériau relativement rigide, l'enveloppe se trouvant dans la zone interne des ouvertures (7, 8), contre l'élément central sous l'effet d'une précontrainte.

2. Distributeur selon la revendication 1, caractérisé en ce que les parties d'obturateur ont une forme approximativement cylindrique au moins au niveau des surfaces d'étanchéité contigües.

3. Distributeur selon la revendication 1, caractérisé en ce que les parties d'obturateur ont une forme approximativement conique et/ou cintrée au niveau des surfaces d'étanchéité contigües.

4. Distributeur selon la revendication 2 ou 3, caractérisé en ce que les parties d'obturateur comportent, outre les surfaces d'étanchéitée contigües, de nervures de retenue (24) mutuellement en prise et transversales à l'axe de rotation.

5. Distributeur selon l'une quelconque des revendications 1 à 4, caractérisé en ce que l'élément central comporte un bec-verseur (9).

6. Distributeur selon l'une quelconque des revendications 1 à 4, caractérisé en ce que l'enveloppe (5) et l'élément central (6) comportent au moins deux paires d'ouvertures (7, 8 ou 7', 8') qui, dans la même position relative, coincident, l'ouverture (7') de l'enveloppe tournée vers l'extérieur de réservoir débouchant dans un bec-verseur (9) fixement relié à l'enveloppe (5).

7. Distributeur selon la revendication 6, caractérisé en ce que l'élément central est relié à un couvercle (14) entourant la bouche du réservoir,.ce couvercle étant apte à pivoter avec l'élément central par rapport au bec-verseur stationnaire, et recouvrant l'ouverture (15) du bec-verseur en position fermée.

8. Distributeur selon l'une quelconque des revendications 5 à 7, caractérisé en ce qu'il comporte un dispositif de retenue fixe (10) qui retient la partie d'obturateur pivotant par rapport au réservoir d'une manière telle que l'obturateur soit apte à être ouvert en faisant pivoter le réservoir autour de l'axe de rotation des parties de l'obturateur.

9. Distributeur selon l'une quelconque des revendications 1 à 8, caractérisé en ce que l'enveloppe (26) comporte sur la paroi extérieure un bourrelet annulaire (27) qui peut être pressé à l'intérieur d'une rainure annulaire (28) correspondante sur le côté intérieur de la bouche (29) du réservoir, et dont la paroi intérieure comporte approximativement dans le plan du bourrelet annulaire une rainure annulaire (30), et en ce que l'élément central (25) comprend sur sa paroi extérieure un épaulement (31) circulaire au moins partiellement, qui pénètre dans la rainure (30).

10. Distributeur selon la revendication 9, caractérisé en ce que les surfaces de délimitation de la rainure (30) disposées vers la bouche du réservoir sur l'enveloppe (5) et les surfaces de délimitation de l'épaulement (31) sur4'élément central (6) sont l'une en face de l'autre et ont sensiblement la forme d'un anneau conique (32) se rétrécissant vers la bouche du réservoir.

11. Distributeur selon la revendication 10, caractérisé en ce que l'angle d'inclinaison (a) des surfaces de délimitation coniques est supérieur à 10° et inférieur à 40° par rapport à l'axe médian.

12. Distributeur selon la revendication 11, caractérisé en ce que l'épaulement (31) de l'élément central (6) peut être déplacé axialement dans la rainure annulaire (30) de l'enveloppe, et en ce que le diamètre extérieur maximal de l'épaulement (31) est inférieur au diamètre intérieur maximal de la rainure (30).

13. Distributeur selon la revendication 12, caractérisé en ce que sur des réservoirs souples l'épaisseur de la paroi de l'enveloppe (5) entre son bourrelet annulaire et sa rainure (30) est supérieure à la différence de rayon entre le diamètre extérieur maximal de l'épaulement (31) au niveau de l'élément central (6) et le diamètre minimal de la bouche du réservoir.

14. Distributeur selon la revendication 13, caractérisé en ce que l'élément central (6) est relié par une extrémité aux parties externes de l'obturateur d'une manière tellement rigide, qu'il est sollicité par une pression de serrage s'exerçant de l'extérieur, et est voisin de l'intérieur de réservoir à son autre extrémité d'une manière telle qu'il est directement ou indirectement sollicité par la pression intérieure par l'intermédiaire de l'enveloppe élastique (5).
